# EUROPÄISCHE PATENTSCHRIFT

(11) **EP 0 243 870 B1**
(45) Veröffentlichungstag und Bekanntmachung des Hinweises auf die Patenterteilung: **20.02.1991**
(21) Anmeldenummer: 87105918.4
(22) Anmeldetag: 22.04.1987
(51) Int. Cl.: F26B 13/10, F26B 25/22

(54) **Vorrichtung zur Regelung der Wärmezufuhr bei laufenden Warenbahnen**
Device for controlling the supply of heat at moving webs of material
Dispositif pour régler l'apport de chaleur à des bandes continues roulantes

(30) Priorität: 30.04.1986 DE 3614713
(43) Veröffentlichungstag der Anmeldung: 04.11.1987
(73) Patentinhaber: Babcock Textilmaschinen GmbH, 21220 Seevetal (DE)
(72) Erfinder: Paulsen, Harke Claus, Dipl.-Ing., D-2110 Buchholz-Steinbek (DE)
(74) Vertreter: Planker, Karl-Josef, Dipl.-Phys.

(56) Entgegenhaltungen:
- AT-B- 212 259
- DE-A- 3 049 457
- US-A- 4 075 768

## Beschreibung

Die Erfindung betrifft eine Vorrichtung zur Regelung der Wärmezufuhr bei der Wärmebehandlung von laufenden Gewebe-, Gewirkebahnen oder dergl., bei der die Warenbahnen über Führungswalzen um die Mantelflächen von beheizbaren Walzen oder Zylindern herumgeführt sind.

Es ist bekannt, Warenbahnen zur Wärmebehandlung, wie z.B zum Trocknen über die zylindrisch ausgebildeten Mantelflächen von Hohlwalzen oder -zylindern zu führen, in deren Innenraum erhizter Dampf eingeleitet wird (siehe 2.B. US-A-4075 768).

Damit eine gute Ausnutzung der von den Walzen- oder Zylindermänteln abgegebenen Wärme erreicht wird, sind an den Mantelflächen Führungswalzen angebracht, durch die die Warenbahn so geführt wird, daß der Umschlingungswinkel der Warenbahn an den Walzen oder Zylindern möglichst groß ist.

Diese Vorrichtungen arbeiten sehr gut solange konstante Betriebsverhältnisse gegeben sind, wie z.B. immer gleich schwere Ware und/oder Durchlauf der Warenbahn mit konstanter Geschwindigkeit durch die Behandlung. Sie sind jedoch nur schwer an wechselnde Betriebsbedingungen wie unterschiedlich schwere Waren oder Veränderungen der Durchlaufgeschwindigkeit aus welchen Gründen auch immer anpaßbar, da in den Walzen- oder Zylindermänteln erhebliche Wärmemengen gespeichert sind, die nicht so schnell abgebaut werden können und die Drehzahl der Walzen oder Zylinder wegen der Trägheit der relativ schweren Walzen oder Zylinder nicht schnell verändert werden kann. Es besteht dann die Gefahr, daß der Warenbahn zuviel Wärme zugeführt wird, was zu Schädigungen der Warenbahn mit teuren Materialverlusten führen kann.

Durch die vorliegende Erfindung sollen diese Nachteile vermieden werden und insbesondere die Aufgabe gelöst werden, die Wärmezuführung von den Walzen- oder Zylindermänteln an die Warenbahn schnell unterschiedlichen Erfordernissen anpassen zu können.

Zur Lösung dieser Aufgabe wird erfindungsgemäß bei einer Vorrichtung der eingangs genannten Art vorgeschlagen, die vor und hinter jeder beheizbaren Walze oder Zylinder angeordneten Führungswalzen um die Mantelflächen der Walzen bzw. Zylinder herum in unterschiedliche Stellungen schwenkbar anzuordnen und den schwenkbaren Führungswalzen Längenausgleicheinrichtungen für die Warenbahn zuzuordnen.

Es liegt im Rahmen der Erfindung, bei einer Anordnung von mehreren Walzen bzw. Zylindern, die von der Warenbahn bei der Behandlung nacheinander umlaufen werden, nur an einzelnen Walzen bzw. Zylindern oder auch nur an einer Walze bzw. einem Zylinder in unterschiedliche Stellungen schwenkbare Führungswalzen sowie Längenausgleichseinrichtungen für die Warenbahn vorzusehen.

Weitere Merkmale der Vorrichtung sind aus den Unteransprüchen zu entnehmen.

Zur Regelung der Umschlingung der Warenbahn auf der oder den Walzen bzw. Zylindern kann die Verstellung der Führungswalzen in Abhängigkeit von den Meßwerten eines am Ende der Behandlung angeordneten Restfeuchte-Meßgerätes für die Warenbahn erfolgen. Es hat sich als vorteilhaft erwiesen ,die Regelung der Umschlingung der Warenbahn auf der oder den Walzen bzw. Zylindern über Microprozessoren zu steuern. Dabei kann die Regelung so erfolgen, daß bei mehreren Walzen bzw. Zylindern erst nur bei einer Walze die Umschlingung verändert wird, falls das noch nicht ausreicht bei der folgenden oder vorhergehenden Walze bzw. Zylinder und so fort. Die Regelung kann auch in Gruppen von zwei oder mehreren Walzen bzw. Zylindern vorgenommen werden oder in sonstwie geeigneter oder erforderlicher Weise. In keinem Fall ist dabei eine Änderung der Drehzahl der Walzen bzw. Zylinder vorgesehen oder erforderlich, welche für eine schnelle Regelung viel zu schwerfällig wäre.

Die Microprozessorsteuerung gibt auch die Möglichkeit einer vorwählbaren für die besonderen Eigenschaften der jeweils zu behandelnden Warenbahn erforderlichen Einstellung der Führungswalzen sowie der Längenausgleicheinrichtungen.

Auf der Zeichnung ist ein Ausführungsbeispiel einer erfindungsgemäßen Vorrichtung schematisch dargestellt.

Die Warenbahn 10 läuft wie die Figur erkennen läßt, über eine Führungswalze 12 auf die Mantelfläche eines beheizten Zylinders 11 auf, umschlingt diesen über einen wesentlichen Teil seines Umfanges und wird schließlich über eine weitere Führungswalze 12 von der Mantelfläche des Zylinders abgenommen. Danach erfolgt die Zuführung der Warenbahn 10 über eine Führungswalze 12 auf einen nachgeschalteten Zylinder 11 und so fort bis alle für die Behandlung vorgesehenen Zylinder umlaufen sind. Am Ende der Behandlung ist dann ein Restfeuchte-Meßgerät 14 angeordnet, welches seine Meßwerte an einen Microprozessor 16 gibt, durch den Regler 15 für die Verstellung der Führungswalzen 12 zur Einstellung eines kleineren oder größeren Umschlingungswinkels der Warenbahn 10 auf den Zylinder 11, wie in der Zeichnung angedeutet ist, gesteuert werden.

Zum Längenausgleich der Warenbahn 10 durch die unterschiedliche Umschlingung der Warenbahn auf den Zylindern 11 sind den Führungswalzen 12 Längenausgleicheinrichtungen 13 für die Warenbahn zugeordnet, die als einfache Tänzerwalzen oder in sonstwie geeigneter an sich bekannter Form ausgeführt sein können.

## Patentansprüche

1. Vorrichtung zur Regelung der Wärmezufuhr bei der Wärmebehandlung von laufenden Gewebe-, Gewirkebahnen oder dergl., bei der die Warenbahnen über Führungswalzen um die Mantelflächen von beheizbaren Walzen oder Zylindern herumgeführt sind, dadurch gekennzeichnet, daß die vor und hinter jeder beheizbaren Walze bzw. Zylinder (11) angeordneten Führungswalzen (12) um die Mantelflächen der Walzen bzw. Zylinder herum in unterschiedliche Stellungen schwenkbar angeordnet sind und den schwenkbaren Führungswalzen Längenausgleicheinrichtungen (13) für die Warenbahn (10) zugeordnet sind.

2. Vorrichtung nach Anspruch 1, dadurch gekennzeichnet, daß bei einer Anordnung von mehreren Walzen bzw. Zylindern (11) in Laufrichtung der Warenbahn (10) durch die Behandlung hintereinander nur an einzelnen Walzen bzw. Zylindern oder nur an einer Walze bzw. einem Zylinder in unterschiedliche Stellungen schwenkbare Führungswalzen (12) sowie Längenausgleicheinrichtungen (13) für die Warenbahn vorgesehen sind.

3. Vorrichtung nach Anspruch 2, dadurch gekennzeichnet, daß nur die letzte Walze bzw. Zylinder (11) der Wärmebehandlung mit schwenkbaren Führungswalzen ( 12) sowie einer Längenausgleichseinrichtung (13) versehen ist.

4. Vorrichtung nach Anspruch 1 bis 3, dadurch gekennzeichnet, daß die Verstellung der Führungswalzen (12) mittels hydraulischer oder pneumatischer Betätigungsvorrichtungen erfolgt.

5. Vorrichtung nach Anspruch 1 bis 4, dadurch gekennzeichnet, daß mehrere beheizte Walzen bzw. Zylinder (11) in horizontaler Richtung nebeneinander angeordnet sind.

6. Vorrichtung nach Anspruch 1 bis 4, dadurch gekennzeichnet, daß mehrere beheizte Walzen bzw. Zylinder (11) übereinander angebracht sind.

7. Vorrichtung nach Anspruch 1 bis 6, dadurch gekennzeichnet, daß zur Regelung der Umschlingung der Warenbahn (10) auf der oder den Walzen bzw. Zylindern (11) die Verstellung der Führungswalzen (12) in Abhängigkeit von den Meßwerten eines Restfeuchte-Meßgerätes (14) für die Warenbahn erfolgt.

8. Vorrichtung nach Anspruch 1 bis 7, dadurch gekennzeichnet, daß die Regelung der Umschlingung der Warenbahn (10) auf der oder den Walzen bzw. Zylindern (11) über Microprozessoren (16) in der Weise erfolgt, daß die Regelung für eine Walze bzw. einen Zylinder nach der bzw. dem anderen oder in Gruppen von zwei oder mehr Walzen bzw. Zylindern vorgenommen wird.

9. Vorrichtung nach Anspruch 1 bis 8, dadurch gekennzeichnet, daß die Längenausgleicheinrichtungen (13) als Tänzerwalzen ausgebildet sind.

## Claims

1. Device to control the supply of heat in the heat treatment of running webs of woven or knitted fabrics and the like where the fabric webs are guided, via guide rollers, around the surface of heatable rollers or cylinders, whereby the guide rollers (12) are arranged to be slewable to different positions around the surfaces of the rollers or cylinders and length compensating mechanisms (13) for the fabric web (10) are coordinated with the slewable guide rollers.

2. Device according to claim 1, whereby with a consecutive arrangement of several rollers or cylinders (11) in running direction of the fabric web (10) through the treatment, guide rollers (12), slewable to different positions, and length compensating mechanisms (13) for the fabric web are provided only at individual rollers or cylinders or only at one roller or one cylinder.

3. Device according to claim 2, whereby only the final roller or cylinder (11) of the heat treatment is provided with slewable guide rollers (12) as well as a length compensating mechanism (13).

4. Device according to claims 1 to 3, whereby adjustment of the guide rollers (12) is by means of hydraulic or pneumatic operating devices.

5. Device according to claims 1 to 4, whereby several heated rollers or cylinders (11) are arranged horizontally in parallel.

6. Device according to claims 1 to 4, whereby several heated rollers or cylinders (11) are arranged one above the other.

7. Device according to claims 1 to 6, whereby for the control of the fabric web (10) looping around one or more rollers or cylinders (11), adjustment of the guide rollers (12) is effected depending on values measured by a residual moisture measuring instrument (14) of the fabric web.

8. Device according to claims 1 to 7, whereby control by microprocessors (16) of the fabric web (10) looping around one or more rollers or cylinders (11) is such that control is effected for one roller or cylinder or for groups of two or more rollers or cylinders.

9. Device according to claims 1 to 8, whereby length compensating mechanisms (13) are designed as dance rollers.

## Revendications

1. Dispositif de réglage de l'amenée de chaleur pour le traitement thermique de bandes de tissus standard et de tissus à mailles en marche etc. dans lequel les bandes de tissu sont guidées par des rouleaux de guidage autour des surfaces de revêtement de rouleaux ou cylindres chauffés, caractérisé par les rouleaux de guidage (12) devant et derrière chaque rouleau ou cylindre chauffé (11) qui sont disposés de facon pivotante et à des positions différentes autour des surfaces de revêtement des rouleaux ou cylindres et par l'attribution de dispositifs de compensation de la longueur (13) pour la bande de tissu (10) aux rouleaux de guidage pivotants.

2. Dispositif selon la demande 1 caractérisé par les rouleaux de guidage pivotants (12) disposés à des positions différentes et les dispositifs de compensation de la longueur (13) pour la bande de tissu qui sont montés sur des rouleaux ou cylindres individuels ou sur un rouleau ou un cylindre lorsque plusieurs rouleaux ou cylindres (11) sont prévus l'un derrière l'autre dans le sens de marche du tissu (10) pendant le traitement.

3. Dispositif selon la demande 2 caractérisé par la disposition de rouleaux de guidage pivotants (12) et d'un dispositif de compensation de la longueur (13) sur le dernier rouleau ou cylindre (11) pour le traitement thermique.

4. Dispositif selon les demandes 1 à 3 caractérisé par le réglage des rouleaux de guidage (12) au moyen de dispositifs de commande hydrauliques ou pneumatiques.

5. Dispositif selon les demandes 1 à 4 caractérisé par plusieurs rouleaux ou cylindres chauffés (11) disposés côte à côte à l'horizontale.

6. Dispositif selon les demandes 1 à 4 caractérisé par la disposition superposée de plusieurs rouleaux ou cylindres chauffés (11).

7. Dispositif selon les demandes 1 à 6 caractérisé par le réglage des rouleaux de guidage (12) en fonction de la valeur mesurée par l'appareil de mesure de l'humidité résiduelle (14) pour la bande de tissu afin de régler l'embrassement de la bande de tissu (10) sur le(s) rouleau(x) ou cylindre(s) (11).

8. Dispositif selon les demandes 1 à 7 caractérisé par le réglage de l'embrassement de la bande de tissu (10) sur le(s) rouleaux ou cylindre(s) (11) par microprocesseurs (16) de sorte que le réglage pour un rouleau ou un cylindre s'effectue l'un derrière l'autre ou par groupes de deux ou de plus de deux rouleaux ou cylindres.

9. Dispositif selon les demandes 1 à 8 caractérisé par la réalisation des dispositifs de compensation de la longueur (13) en tant que rouleaux danseurs.
